# EUROPÄISCHE PATENTSCHRIFT

(11) **EP 0 261 488 B1**
(45) Veröffentlichungstag und Bekanntmachung des Hinweises auf die Patenterteilung: **08.08.1990**
(21) Anmeldenummer: 87113038.1
(22) Anmeldetag: 07.09.1987
(51) Int. Cl.: D21F 7/08, D21F 7/10

(54) **Maschinenfilz sowie Verfahren zur Herstellung desselben**
Paper-making felt and process for making the same
Feutre pour papeterie et son procédé de fabrication

(30) Priorität: 24.09.1986 DE 3632386
(43) Veröffentlichungstag der Anmeldung: 30.03.1988
(73) Patentinhaber: Thomas Josef Heimbach GmbH & Co., D-52353 Düren (DE)
(72) Erfinder: Hälker, Helmut, D-5162 Niederzier (DE); Hälker geb. Rogge, Vera, D-5162 Niederzier (DE)
(74) Vertreter: Paul, Dieter-Alfred, Dipl.-Ing.

(56) Entgegenhaltungen:
- EP-A- 0 089 032
- EP-A- 0 108 733
- CH-A- 394 788
- DE-A- 2 164 700
- US-A- 3 331 140
- US-A- 4 574 435

## Beschreibung

Die Erfindung betrifft einen Maschinenfilz, insbesondere Papiermaschinenfilz, mit folgenden Merkmalen,
a) der Maschinenfilz weist ein sich über seine gesamte Länge erstreckendes Trägermaterial auf;
b) das Trägermaterial ist über seine gesamte Erstreckung mehrlagig ausgebildet;
c) die einzelnen Lagen sind von zumindest einer Materialbahn aus einem Gewirke gebildet;
d) die Materialbahn bzw. zumindest eine der Materialbahnen hat im Vergleich zur Erstreckung des Maschinenfilzes Überlänge und überlappt sich selbst unter Bildung von wenigstens zwei vollständigen Lagen;
e) die Lagen des Trägermaterials sind durch zumindest ein aufgenadeltes Faservlies miteinander verbunden.

Maschinenfilze werden für die verschiedensten Zwecke eingesetzt. Ein Hauptanwendungsgebiet von Maschinenfilzen sind Papiermaschinen. Dort werden sie insbesondere im Pressenbereich eingesetzt. Sie bestehen gewöhnlich aus einem Trägermaterial, das vor allem die auf den Maschinenfilz einwirkenden Zugkräfte aufnimmt, sowie aus einem darauf aufgenadelten Faservlies, das für eine glatte und weiche Oberfläche und für eine definierte Wasserdurchlässigkeit sorgt. Das Trägermaterial wird häufig mehrlagig ausgebildet.

Papiermaschinenfilze mit einer Kettenwirkstruktur als Trägermaterial sind in der DE-A 2 436 293 beschrieben. Die Kettenwirkstruktur ist mit einem aufgenadelten Faservlies versehen, wodurch beidseitig eine filzartige Oberfläche entsteht.

Problematisch gestaltet sich das Verbinden der Enden des Papiermaschinenfilzbandes, da die Kettenwirkstruktur an ihren Enden nur geringen Halt für Kupplungsglieder, beispielsweise in Form von Drahtwendeln bietet, selbst wenn das Trägermaterial mehrlagig ausgebildet wird. In dem DE-U 8 510 220.2 wird deshalb ein anderer Weg gegangen und der Vorschlag gemacht, das Trägermaterial aus einer zweilagig spiralförmig gewickelten Materialbahn aufzubauen. Hierdurch wird der Stoß zwischen den Enden einer Materialbahn weiträumig überbrückt, und zwar durch Wechsel der Lage der Materialbahn von innen nach außen bzw. umgekehrt. Vorteilhaft ist dabei, daß auf eine direkte Verbindung der Enden der Materialbahn verzichtet werden kann (siehe auch US-A 3 331 140).

Dieser herstellungsmäßige Vorteil bringt jedoch Nachteile bei der Montage des Filzes in der Papiermaschine, da der Maschinenfilz nicht geöffnet werden kann. Außerdem verursachen die Enden der Lagen starke Vibrationen.

Zum Verbinden der Stirnkanten der Maschinenfilze sind verschiedene Lösungen bekannt. Eine der Lösungen besteht darin, den gesamten Maschinenfilz in Uberlänge herzustellen, so daß in beiden Endabschnitten kurze Überstände entstehen, die dann auf die Rückseite des Maschinenfilzes umgeschlagen werden (vgl. EP-A 0 099 836 und DE-A 2 700 390). Im Bereich der Umschlagkante sind zuvor eine Reihe von Schußfäden herausgenommen worden, so daß aus Kettfäden bestehende Schlaufen entstehen. Die Schlaufen beider Stirnkanten werden dann zum Überlappen gebracht und es kann dann ein Steckdraht hindurchgesteckt werden. Es können aber auch besondere Kupplungsglieder, wie Drahtwendeln oder dergleichen vorgesehen werden, die dann in die Kettfadenschlaufen eingesetzt werden.

Diese Art der Verbindung hat den Nachteil, daß der Maschinenfilz im Nahtbereich doppelt so dick ist wie im übrigen Bereich, was zu erheblichen Vibrationen führt. Im übrigen eignet sich diese Verbindung nicht für ein aus Wirkware bestehendes Trägermaterial.

Der Erfindung liegt die Aufgabe zugrunde, einen mehrlagigen Maschinenfilz der eingangs genannten Art derart, also mit einem Trägermaterial aus einem Gewirke, derart zu gestalten, daß einerseits Vibrationen in der Maschine auch bei hoher Maschinengeschwindigkeit vermieden werden, er sich andererseits aber für die Montage öffnen läßt.

Diese Aufgabe wird erfindungsgemäß durch folgende Merkmale gelöst:
f) zur Bildung der durch Überlappung hergestellten Lagen ist bzw. sind die Endabschnitte der betreffenden Materialbahn(en) auf den dazwischenliegenden, sich über den gesamten Maschinenfilz erstreckenden Mittenabschnitt dieser Materialbahn(en) umgeschlagen;
g) die bzw. zumindest eine der Umschlagkanten auf jeder Stirnseite des Maschinenfilzes sind über in das Trägermaterial eingelegte Drahtwendeln miteinander verbindbar oder verbunden.

Erfindungsgemäß werden also die Lagen des Trägermaterials dadurch gebildet, daß beide Endabschnitte der in Überlänge hergestellten Materialbahn so weit auf deren Mittenbereich umgeschlagen werden, daß zumindest zwei Lagen entstehen. Die sich dabei bildenden Umschlagkanten liegen dann weit ab von den umgeschlagenen Stirnkanten der Materialbahn, so daß an den Umschlagkanten Drahtwendeln befestigt werden können. Auf diese Weise entsteht ein endlicher Maschinenfilz, dessen aus den Umschlagkanten bestehenden Stirnkanten über die Kupplungsglieder miteinander verbunden oder - wenn die Verbindung nach dem Aufnadeln des Faservlieses geöffnet wird- verbindbar sind. Im letzteren Fall bedeutet dies, daß man den Maschinenfilz in geöffnetem Zustand in die Maschine einlegen kann und erst dann schließen muß. Bei dieser Ausbildung werden zudem Vibrationen in der Maschine vermieden. Außerdem zeichnet sich der erfindungsgemäße Maschinenfilz durch bessere Zugfestigkeit aus.

Gewöhnlich wird schon ausreichen, wenn die einzelnen Lagen durch Umschlagen der Endabschnitte nur einer Materialbahn gebildet werden. Es besteht jedoch auch die Möglichkeit, das Trägermaterial aus zwei oder sogar noch mehr übereinanderliegenden Materialbahnen mit jeweils umgeschlagenen Endabschnitten zu bilden. Diese Materialbahnen können einfach übereinandergelegt oder auch ineinandergeschachtelt werden, wobei die erste Alternative den Vorteil hat, daß man die Lagen der außenliegenden Materialbahn aus einem feineren Gewirke herstellt als die der innenliegenden Materialbahn, um Markierungen zu vermeiden.

In weiterer Ausgestaltung der Erfindung ist vorgesehen, daß die umgeschlagenen Endabschnitte der Materialbahn mit ihren Stirnkanten gegenüberliegen, wobei dies aus Symmetriegründen derart geschehen sollte, daß sie in der Mitte des Maschinenfilzes liegen, die umgeschlagenen Endabschnitte also die gleiche Längserstreckung haben. Dabei können sich die Stirnkanten der umgeschlagenen Endabschnitte genau quer zur Laufrichtung des Maschinenfilzes erstrecken. Vorzuziehen ist jedoch, daß die Stirnkanten schräg zur Querrichrung des Maschinenfilzes verlaufen, insbesondere wenn der Maschinenfilz im Pressenbereich einer Papiermaschine eingesetzt werden soll. Hierdurch werden eventuell noch auftretende Vibrationen bzw. Schläge in der Presse vermieden.

Ein dreilagiges Trägermaterial ergibt sich dann, wenn sich die umgeschlagenen Endabschnitte der Materialbahn über die gesamte Länge des Maschinenfilzes überlappen. Wird das Trägermaterial aus mehr als einer Materialbahn gebildet, so können bei entsprechender Kombination der Materialbahnen vier-, fünf- und sechslagige Trägermaterialien hergestellt werden.

Die Endabschnitte der Materialbahn sind zweckmäßigerweise zur selben Seite hin umgeschlagen, auch wenn die Möglichkeit besteht, die Endabschnitte einmal zur einen und einmal zur anderen Seite hin umzuschlagen.

Als besonders geeignetes Material für die Drahtwendeln hat sich dabei Polyamid erwiesen. Für den erfindungsgemäßen Maschinenfilz vorzugsweise geeignet ist eine maschenfeste Kettenwirkware als Trägermaterial.

Damit die umgeschlagenen Endabschnitte beim Aufnadeln des Faservlieses ihre Lage behalten, sollten die Stirnkanten der Endabschnitte provisorisch an der benachbarten Lage und/oder miteinander befestigt sein.

Ein Verfahren zur Herstellung des erfindungsgemäßen Maschinenfilzes ist dadurch gekennzeichnet, daß beide Endabschnitte der Materialbahn umgeschlagen und mit ihren Stirnkanten zumindest bis auf gleiche Höhe zusammengeführt werden und daß vor oder nach dem Umschlagen Drahtwendeln im Bereich der Umschlagkanten eingelegt und daß dann die Kupplungsglieder unter Bildung einer Naht miteinander verbunden werden, bevor das Faservlies aufgelegt und vernadelt wird. Für den Fall, daß der Maschinenfilz in geöffnetem Zustand in die Maschine eingebracht werden soll, wird das Faservlies nach dem Aufnadeln auf einer Seite der Naht an Ober- und Unterseite eingeschnitten und vom Nahtbereich abgehoben und die Naht anschließend wieder geöffnet.

Dieses Verfahren zeichnet sich durch Einfachheit und ferner durch die Tatsache aus, daß durch das Aufnadeln des Faservlieses in der beschriebenen Art auch eine weiche Abdeckung der Naht erfolgt, obwohl die Naht anschließend geöffnet und wieder geschlossen werden kann. Der abgehobene Teil des Faservlieses legt sich dann im Betrieb wieder über die Naht, wobei die Laufrichtung stets so gewählt sein soll, daß die Einschnittstelle hinter der Naht liegt.

In Ausbildung des erfindungsgemäßen Verfahrens ist vorgesehen, daß die Stirnkanten der Endabschnitte provisorisch befestigt werden.

Desweiteren ist gemäß der Erfindung vorgesehen, daß die Stirnkanten der Endabschnitte sich überlappend bis zu den Umschlagkanten geführt werden, um eine dreilagige Ausbildung der Materialbahn herzustellen.

Schließlich ist gemäß der Erfindung vorgeschlagen, daß für das Trägermaterial eine Kettenwi rkware verwendet wird, deren Endabschnitte derart umgeschlagen werden, daß die Querfäden der einen Lage auf Lücke zu den Querfäden der anderen verlaufen. Dies hat den Vorteil, daß die Querfäden bei einer Komprimierung des Maschinenfilzes formschlüssig ineinandergreifen und auf diese Weise unterstützend dergestalt wirken, daß die Lagen sich nicht zueinander verschieben.

In der Zeichnung ist die Erfindung an Hand von Ausführungsbeispielen näher veranschaulicht. Es zeigen:
Figur (1) die Seitenansicht eines Trägermaterials für einen Papiermaschinenfilz und
Figur (2) die Seitenansicht eines Papiermaschinenfilzes mit dem Trägermaterial nach Figur (1).

Das in Figur (1) dargestellte Trägermaterial (1) ist aus einer einzigen gewirkten Materialbahn (2) hergestellt. Die Materialbahn (2) hat etwa die doppelte Länge wie die des fertigen, in Figur (2) dargestellten Papiermaschinenfilzes. Durch Umschlagen der beiderseitigen Endabschnitte (3, 4) in der Weise, daß diese auf den Mittenbereich (5) und. damit auf die untere Lage zu liegen kommen, wird eine weitere, obere Lage (6) gebildet, wobei die Stirnkanten (7, 8) sich gegenüberliegen. In die Umschlagkanten (9, 10) sind über deren gesamte Länge gehende Drahtwendeln in die Materialbahn (2) eingelegt, wobei dies schon während des Herstellungsprozesses geschieht.

Durch die gestrichelt dargestellten Fortsetzungen (13, 14) ist eine dreilagige Variante des Trägermaterials (1) dargestellt. Wird nämlich die Materialbahn (2) in einer Länge hergestellt, die dem Dreifachen des fertigen Papiermaschinenfilzes entspricht, so überlappen sich die Endabschnitte (3, 4) mit den dann vorhandenen Fortsetzungen (13, 14) vollständig, wobei ein Endabschnitt (3) an der Außenseite und ein Endabschnitt (4) innen zu liegen kommen.

Für die weitere Verarbeitung zu einem Papiermaschinenfilz wird das Trägermaterial (1) zu einem endlosen Band geschlossen, indem die beiden Drahtwendeln (11, 12), die in ihrer Dicke derjenigen des Trägermaterials (1) angepaßt sind, kammartig derart in Eingriff gebracht werden, daß durch beide ein Steckdraht als Kupplungsdraht geführt werden kann. Auf die Außenseite des Trägermaterials (1) wird dann ein Faservlies auf- und durchgenadelt. Durch den Nadelungsvorgang entsteht dann der in Figur (2) dargestellte Papiermaschinenfilz (15), wobei die Ausdehnung des Faservlieses (16) durch die Begrenzungslinien (17, 18) - wenn auch im Verhältnis zur Längen- und Breitenausdehnung des Papiermaschinenfilzes (15) überdimensioniert - dargestellt ist.

Um die Verbindung der Umschlagkanten (9, 10) wieder lösen zu können, wird der Steckdraht (23) entfernt und das Faservlies (16) oberhalb und unterhalb der Drahtwendeln (11, 12) mit Einschnitten (20, 21) versehen.

Der Papiermaschinenfilz (15) kann anschließend in eine Papiermaschine eingeführt und nach Zusammenführen der mit den Drahtwendeln (11, 12) versehenen Enden durch Einführen des Steckdrahtes (23) wieder gekuppelt werden. Die losen Klappen des Faservlieses (16) legen sich dann über die Naht (19).

## Patentansprüche

1. Maschinenfilz, insbesondere Papiermaschinenfilz, mit folgenden Merkmalen:
a) der Maschinenfilz weist ein sich über seine gesamte Länge erstreckendes Trägermaterial auf;
b) das Trägermaterial ist über seine gesamte Erstreckung mehrlagig ausgebildet;
c) die einzelnen Lagen sind von zumindest einer Materialbahn aus einem Gewirke gebildet;
d) die Materialbahn bzw. zumindest eine der Materialbahnen hat im Vergleich zur Erstreckung des Maschinenfilzes Überlänge und überlappt sich selbst unter Bildung von wenigstens zwei vollständigen Lagen;
e) die Lagen des Trägermaterials sind durch zumindest ein aufgenadeltes Faservlies miteinander verbunden; gekennzeichnet durch folgende Merkmale,
f) zur Bildung der durch Überlappung hergestellten Lagen (5, 6) ist bzw. sind die Endabschnitte (3, 4) der betreffenden Materialbahn(en) (2) auf den dazwischenliegenden, sich über den gesamten Maschinenfilz (1) erstreckenden Mittenabschnitt (5) dieser Materialbahn(en) (2) umgeschlagen;
g) die bzw. zumindest eine der Umschlagkanten (9, 10) auf jeder Stirnseite des Maschinenfilzes (1) sind über in das Trägermaterial (1) eingelegte Drahtwendeln miteinander verbindbar oder verbunden.

2. Maschinenfilz nach Anspruch 1, dadurch gekennzeichnet, daß das Trägermaterial (1) aus zwei oder mehr übereinanderliegenden Materialbahnen mit umgeschlagenen Endabschnitten besteht.

3. Maschinenfilz nach Anspruch 1 oder 2, dadurch gekennzeichnet, daß zumindest zwei Materialbahnen übereinandergelegt sind, wobei die außenliegende Materialbahn aus feinerem Trägermaterial als die innenliegende(n) Materialbahn(en) bestehen.

4. Maschinenfilz nach einem der Ansprüche 1 bis 3, dadurch gekennzeichnet, daß die umgeschlagenen Endabschnitte (3, 4) der Materialbahn mit ihren Stirnkanten (7, 8) gegenüberliegen.

5. Maschinenfilz nach einem der Ansprüche 1 bis 4, dadurch gekennzeichnet, daß die umgeschlagenen Endabschnitte (3, 4) die gleiche Längserstreckung haben.

6. Maschinenfilz nach einem der Ansprüche 1 bis 5, dadurch gekennzeichnet, daß die Stirnkanten schräg zur Querrichtung des Maschinenfilzes verlaufen.

7. Maschinenfilz nach einem der Ansprüche 1 bis 3, dadurch gekennzeichnet, daß die umgeschlagenen Endabschnitte (3, 4, 13, 14) der Materialbahn (2) eine solche Länge haben, daß sie sich über die gesamte Länge des Maschinenfilzes (15) überlappen.

8. Maschinenfilz nach einem der Ansprüche 1 bis 7, dadurch gekennzeichnet, daß die Endabschnitte (3, 4) der Materialbahn (2) zur selben Seite hin umgeschlagen sind.

9. Maschinenfilz nach einem der Ansprüche 1 bis 8, dadurch gekennzeichnet, daß die Drahtwendeln (11, 12) aus Polyamid bestehen.

10. Maschinenfilz nach einem der Ansprüche 1 bis 9, dadurch gekennzeichnet, daß das Trägermaterial (1) aus einer maschenfesten Kettenwirkware besteht.

11. Maschinenfilz nach einem der Ansprüche 1 bis 10, dadurch gekennzeichnet, daß die Stirnkanten (7, 8) der umgeschlagenen Endabschnitte (3, 4) provisorisch an der benachbarten Lage (5) und/oder miteinander befestigt sind.

12. Verfahren zur Herstellung eines Maschinenfilzes nach einem der Ansprüche 1 bis 11, bei dem ein aus wenigstens einer Materialbahn bestehendes Trägermaterial aus einem Gewirke zu mindestens zwei Lagen übereinandergelegt wird, anschließend ein Faservlies aufgelegt und mit den Lagen vernadelt wird, dadurch gekennzeichnet, daß beide Endabschnitte (3, 4) der Materialbahn (2) umgeschlagen und mit ihren Stirnkanten (7, 8) zumindest bis auf gleiche Höhe zusammengeführt werden und daß vor oder nach dem Umschlagen Drahtwendeln (11,12) im Bereich der Umschlagkanten (9, 10) eingelegt und daß dann die Drahtwendeln (11,12) unter Bildung einer Naht (19) miteinander verbunden werden, bevor das Faservlies (17) aufgelegt und vernadelt wird.

13. Verfahren nach Anspruch 12, dadurch gekennzeichnet, daß das Faservlies nach dem Aufnadeln auf einer Seite der Naht (19) an Ober- und Unterseite eingeschnitten und vom Nahtbereich (19) abgehoben wird und daß die Naht (19) anschließend wieder geöffnet wird.

14. Verfahren nach Anspruch 12 oder 13, dadurch gekennzeichnet, daß die Stirnseiten (7, 8) der Endabschnitte (3, 4) provisorisch befestigt werden.

15. Verfahren nach einem der Ansprüche 12 bis 14, dadurch gekennzeichnet, daß die Drahtwendeln (11, 12) während der Fertigung des Trägermaterials (1) eingelegt werden.

16. Verfahren nach einem der Ansprüche 12 bis 15, dadurch gekennzeichnet, daß die Stirnseiten (7, 8) der Endabschnitte (3, 4, 13, 14) sich überlappend bis zu den Umschlagkanten (9, 10) geführt werden.

17. Verfahren nach einem der Ansprüche 12 bis 16, dadurch gekennzeichnet, daß für das Trägermaterial eine Kettenwirkware verwendet wird, deren Endabschnitte (3, 4) derart umgeschlagen werden, daß die Querfäden der einen Lage auf Lücke zu den Querfäden der anderen verlaufen.

## Revendications

1. Feutre pour machine, en particulier feutre pour machine à papier, comprenant les particularités suivantes:
a) le feutre comporte un matériau porteur qui s'étend sur la totalité se sa longueur;
b) le matériau porteur est constitué de plusieurs couches sur la totalité de son étendue;
c) les diverses couches sont constituées par au moins une bande de matière en un produit tricoté;
d) la bande de matière ou, respectivement, l'une au moins de bandes de matière est surdimension- née en longueur par rapport à l'étendue du feutre pour machine, et elle se recouvre elle-même en formant au moins deux couches complètes;
e) les couches du matériau porteur sont reliées entre elles par au moins une nappe de fibres aiguilletée;
caractérisé par les particularités suivantes:
f) pour former les couches (5, 6) réalisées par recouvrement, la ou les portions d'extrémité (3, 4) de la ou des bandes de matière concernées (2) est ou, respectivement, sont rabattues sur la portion centrale (5) de cette ou des ces bandes de matière interposées (2) qui s'étendent sur la totalité du feutre pour machine (1);
g) les bords rabattus ou, respectivement, au moins l'un d'eux (9, 10) peuvent être reliés entre eux ou le sont, sur chaque côté frontal du feutre pour machine (1), par l'intermédiaire de spires de fil insérées dans le matériau porteur (1).

2. Feutre pour machine selon la revendication 1, caractérisé par le fait que le matériau porteur (1) se compose de deux bandes de matière ou plus qui sont superposées et dont les portions d'extrémité sont rabattues.

3. Feutre pour machine selon la revendication 1 ou 2, caractérisé par le fait qu'au moins deux bandes de matière sont superposées, la bande de matière située à l'extérieur étant en un matériau porteur plus fin que la ou les bandes de matière situées à l'intérieur. -

4. Feutre pour machine selon l'une des revendications 1 à 3, caractérisé par le fait que les portions d'extrémité rabattues (3, 4) de la bande de matière se font face par leurs bords frontaux (7, 8).

5. Feutre pour machine selon l'une des revendications 1 à 4, caractérisé par le fait que les portions d'extrémité rabattues (3, 4) présentent la même étendue en longueur.

6. Feutre pour machine selon l'une des revendications 1 à 5, caractérisé par le fait que les bords frontaux s'étendent obliquement par rapport à la direction transversale du feutre pour machine.

7. Feutre pour machine selon l'une des revendi- caitons 1 à 3, caractérisé par le fait que les portions d'extrémité rabattues (3, 4, 13, 14) de la bande de matière (2) présentent une longueur telle qu'elles se recouvrent sur la totalité de la longueur du feutre pour machine (15).

8. Feutre pour machine selon l'une des revendications 1 à 7, caractérisé par le fait que les portions d'extrémité (3, 4) de la bande de matière (2) sont rabattues vers le même côté.

9. Feutre pour machine selon l'une des revendications 1 à 8, caractérisé par le fait que les spires de fil (11, 12) sont constituées de polyamide.

10. Feutre pour machine selon l'une des revendications 1 à 9, caractérisé par le fait que le matériau porteur (1) est constitué par un produit indémaillable tricoté sur métier chaîne.

11. Feutre pour machine selon l'une des revendications 1 à 10, caractérisé par le fait que les bords frontaux (7, 8) des portions d'extrémité rabattues (3, 4) sont fixées provisoirement à la couche voisine (5) et/ou entre elles.

12. Procédé pour la fabrication d'un feutre pour machine selon l'une des revendications 1 à 11, dans lequel on superpose en au moins deux couches un matériau porteur en un produit tricoté composé d'au moins une bande de matière, on pose ensuite une nappe de fibres et on l'aiguillette avec les couches, caractérisé par le fait que l'on rabat les deux portions d'extrémité (3, 4) de la bande de matière (2) et qu'on les assemble par leurs bords frontaux (7, 8), du moins jusqu'à la même hauteur, par le fait qu'avant ou après les avoir rabattues, on insère des spires de fil (11, 12) dans la zone des bords rabattus (9, 10), et par le-fait que l'on assemble entre elles les spires de fil (11, 12) en formant un joint (19) avant de poser et d'aiguilleter la nappe de fibres (17).

13. Procédé selon la revendication 12, caractérisé par le fait qu'après l'aiguilletage, on entaille la nappe de fibres sur un côté du joint (19), sur les faces inférieure et supérieure, qu'on la soulève de la région du joint (19) et qu'ensuite, on ouvre à nouveau le joint (19).

14. Procédé selon la revendication 12 ou 13, caractérisé par le fait que l'on fixe provisoirement les faces frontales (7, 8) des portions d'extrémité (3, 4).

15. Procédé selon l'une des revendications 12 à 14, caractérisé par le fait que l'on insère les spires de fil (11, 12) pendant la fabrication du matériau porteur (1).

16. Procédé selon l'une des revendications 12 à 15, caractérisé par le fait que les faces frontales (7, 8) de portions d'extrémité (3, 4, 13, 14) sont amenées en recouvrement jusqu'aux bords rabattus (9, 10).

17. Procédé selon l'une des revendications 12 à 16, caractérisé par le fait que l'on utilise pour le matériau porteur un produit tricoté au métier chaîne dont on rabat les portions d'extrémité (3, 4) de telle manière que les fils transversaux de l'une des couches s'étendent sur des lacunes des fils transversaux de l'autre couche.

## Claims

1. Machine felt, in particular paper machine felt, having the following features:
a) the machine felt is supported over its entire length by a support material;
b) the support material is constructed throughout its entire extent in a multilayered form;
c) the individual layers are formed by at least one . length of a knitted material;
d) the length, or at least one of the lengths, of material is overlength compared with the extent of the machine felt and overlap to form at least two complete layers;
e) the layers of the support material are held together by needling with at least one bonded fibre web; characterized by the following features:
f) the overlap layers (5, 6) are formed by folding the length(s) of material in question (2) at the ends (3, 4) back onto the in-between middle section (5) which extends over the entire machine felt (1);
g) the or at least one of the foldback edges (9, 10) at each end of the machine felt (1) are connected or connectable to one another via wire coils incorporated in the support material (1).

2. Machine felt according to Claim 1, characterized in that the support material (1) consists of two or more superposed lengths of material folded back at the ends.

3. Machine felt according to Claim 1 or 2, characterized in that at least two lengths of material are in superposition, the length of material on the outside consisting of a finer support material than the length(s) of material on the inside.

4. Machine felt according to any one of Claims 1 to 3, characterized in that the folded-back end sections (3, 4) of the length of material are opposite one another with their front ends (7, 8).

5. Machine felt according to any one of Claims 1 to 4, characterized in that the folded-back end sections (3, 4) have the same longitudinal extent.

6. Machine felt according to any one of Claims 1 to 5, that the front edges extend at an oblique angle to the transverse direction of the machine felt.

7. Machine felt according to any one of Claims 1 to 3, characterized in that the folded-back end sections (3, 4, 13, 14) of the length of material (2) are of such a length that they overlap over the entire length of the machine felt (15).

8. Machine felt according to any one of Claims 1 to 7, characterized in that the end sections (3, 4) of the length of material (2) are folded back to the same side.

9. Machine felt according to anyone of Claims 1 to 8, characterized in that the wire coils (11, 12) consist of polyamide.

10. Machine felt according to anyone of Claims 1 to 9, characterized in that the support material (1) consists of a firm-stitch warp-knitted material.

11. Machine felt according to anyone of Claims 1 to 10, characterized in that the front edges (7, 8) of the folded-back end sections (3, 4) are provisionally attached to the adjacent layer (5) and/or to one another.

12. Process for manufacturing a machine felt according to any one of Claims 1 to 11, wherein a support material consisting of at least one length of a knitted material is folded into at least two layers and a bonded fibre web is then placed on top and attached to the layers by needling, characterized in that the two end sections (3, 4) of the length of material (2) are folded back and are brought together with their front edges (7, 8) to at least the same level and in that, before or after the folding back, wire coils (11, 12) are inserted in the area of the foldback edges (9, 10) and in that the wire coils (11, 12) are then connected to one another to form a seam (19) before the bonded fibre web (17) is-placed on top and attached by needling.

13. Process according to Claim 12, characterized in that, after having been needled in place, the bonded fibre web is cut open on one side of the seam (19) at the upper and lower surface and lifted off the seam area (19) and in that the seam (19) is subsequently reopened.

14. Process according to Claim 12 or 13, characterized in that the end faces (7, 8) of the end sections (3, 4) are provisionally attached.

15. Process according to any one of Claims 12 to 14, characterized in that the wire coils (11, 12) are introduced during the manufacture of the support material (1).

16. Process according to any one of Claims 12 to 15, characterized in that the end faces (7, 8) of the end sections (3, 4, 13, 14) are guided overlappingly as far as the foldback edges (9, 10).

17. Process according to any one of Claims 12 to 16, characterized in that the support material used is a warp-knitted material whose end sections (3, 4) are folded back in such a way that the transverse threads of one layer are opposite the gaps between the transverse threads of the other layer.
